# EUROPÄISCHE PATENTSCHRIFT

(11) **EP 2 118 370 B1**
(45) Veröffentlichungstag und Bekanntmachung des Hinweises auf die Patenterteilung: **27.11.2013**
(21) Anmeldenummer: 08700840.5
(22) Anmeldetag: 03.01.2008
(51) Int. Cl.: E01B 3/34, B28B 23/02, B28B 23/06

(54) **BETONSCHWELLE UND VERFAHREN ZU IHRER HERSTELLUNG**
CONCRETE SLEEPER AND METHOD FOR PRODUCING THE SAME
TRAVERSE EN BÉTON ET SON PROCÉDÉ DE FABRICATION

(30) Priorität: 20.02.2007 DE 102007008704
(43) Veröffentlichungstag der Anmeldung: 18.11.2009
(73) Patentinhaber: RAIL.ONE GmbH, 92318 Neumarkt (DE)
(72) Erfinder: FREUDENSTEIN, Stephan, 82140 Olching (DE); KLEIN, Viktor, 92367 Pilsach (DE); GEISSLER, Franz, 92355 Velburg (DE)
(74) Vertreter: Blaumeier, Jörg
(86) Internationale Anmeldenummer: PCT/DE2008/000002
(87) Internationale Veröffentlichungsnummer: WO 2008/101453

(56) Entgegenhaltungen:
- DE-A1- 19 708 734
- DE-B- 1 010 088
- FR-A- 2 388 654
- GB-A- 1 357 836

## Beschreibung

Die Erfindung betrifft ein Verfahren zur Herstellung einer Betonschwelle im Umlaufverfahren, umfassend die folgenden Schritte: Einsetzen von Spannstählen in eine Schwellenform, die sich kontinuierlich im Umlauf befindet, gleichzeitiges automatisiertes Spannen der Spannstähle, Einfüllen von Beton in die Schwellenform, Aushärtenlassen des Betons und Entformen der Betonschwelle.

Ein derartiges Verfahren ist aus der DE 198 36 320 A bekannt.

Für die Herstellung von Spannbetonschwellen werden Schwellenformen verwendet, die sich kontinuierlich im Umlauf befinden. Nach dem Reinigen der Schwellenformen werden sie mit flüssigem Beton gefüllt, anschließend durchlaufen sie eine Rüttelstation. Die Aushärtezeit des in die Schwellenformen eingefüllten flüssigen Betons kann durch Wärmezufuhr, zum Beispiel in einer Wärmekammer, verkürzt werden. Wenn der Beton eine ausreichende Festigkeit aufweist, werden die Schwellenformen angehoben und umgedreht, damit die Betonschwellen entschalt werden können.

Die Druckschriften GB 1 357 836 A und FR 2 388 654 A betreffen die Herstellung von Spannbetonschwellen im sogenannten "langen Spannbett", dabei werden viele Schwellenformen hintereinander angeordnet und mit entsprechend langen Spanndrähten gespannt, die später durchtrennt werden.

Herkömmliche Betonschwellen weisen zumeist vier eingebettete Spannstähle auf, die in zwei Reihen und mit seitlichem Abstand zueinander angeordnet sind. Schwellen mit einer derartigen Bewehrung sind jedoch nicht oder nur bedingt für hohe Achslasten geeignet.

Diese herkömmlichen Spannbetonschwellen werden im Umlaufverfahren hergestellt. Dabei werden alle vier Spannstähle gleichzeitig automatisch, aber einzeln gespannt und genauso wieder entspannt.

Bekannt sind auch Schwellen mit acht Spannstählen, die gleichzeitig automatisch gespannt und wieder entspannt werden, wobei bei den bisherigen Verfahren mit mehr als vier Spanndrähten diese dann zu Bündeln aus jeweils mindestens zwei Spannstählen zusammengefasst werden und anschließend diese Bündel gemeinsam gespannt werden.

Ferner ist auch das Herstellverfahren im "langen Spannbett" bekannt, bei dem praktisch beliebig viele Spannstähle in das Spannbett eingelegt werden können. Dabei werden üblicherweise 12 bis 24 Spanndrähte verwendet, die jeweils nacheinander gespannt und am Ende mit Keilen gehalten werden. Bei diesem Verfahren ist der Aufwand für die erforderlichen langen Formen jedoch groß.

Der Erfindung liegt die Aufgabe zugrunde, ein einfaches und kostengünstiges Verfahren zur Herstellung einer Betonschwelle anzugeben, die für hohe Achslasten geeignet ist.

Zur Lösung dieser Aufgabe ist bei einem Verfahren der eingangs genannten Art erfindungsgemäß vorgesehen, dass für eine Betonschwelle mehr als vier, insbesondere fünf bis acht, Spannstähle verwendet werden,wobei die Spannstähle einzeln aber dennoch gleichzeitig gespannt werden, indem jeder Spannstahl an einem Ende über einen Ankerbolzen und am anderen Ende über einen Spannbolzen in der Schwellenform befestigt wird und das Spannen der Spannstähle durch gleichzeitiges Ziehen der einzelnen Spannbolzen erfolgt.

Dieser Spannvorgang erfolgt mittels einer entsprechenden Spannvorrichtung automatisiert, ebenso der Entspannvorgang. Die von der bewehrten Betonschwelle aufzunehmende Achslast wird erfindungsgemäß durch mehr als vier, insbesondere fünf bis acht, Spannstähle aufgenommen. Die Spannstähle können dabei unter Umständen dünner als herkömmliche Spannstähle sein, wodurch sich eine bessere Lastverteilung ergibt. Bei dem herkömmlichen Verfahren wurden maximal vier Spannstähle verwendet, da die üblichen Spannvorrichtungen im Umlaufverfahren das gleichzeitige, automatische Spannen einer größeren Anzahl von Spannstählen nicht zuließen, zudem ergeben sich bei mehr als vier Spannstählen Platzprobleme, die ein automatisches Spannen erschweren.

Bei dem erfindungsgemäßen Verfahren wird es bevorzugt, dass beide Enden eines Spannstahls ein Gewinde aufweisen und ein Ende in einem Ankerbolzen verankert wird und das andere Ende mit einem Spannbolzen gespannt und mittels Spindelmuttern fixiert wird, die sich an der Schwellenform abstützen. Zum Spannen wird an den Spannbolzen gezogen und anschließend die Mutter auf das Gewinde geschraubt, wodurch die benötigte Vorspannung in dem Spannstahl gehalten wird.

Es wird besonders bevorzugt, dass Spannstähle mit gerippter oder profilierter Oberfläche verwendet werden. Bei einer derart ausgebildeten Oberfläche ergibt sich ein fester Verbund zwischen Spannstahl und dem umgebenden Beton und damit eine gute Krafteinleitung.

Im Rahmen der Erfindung kann es vorgesehen sein, dass in einer Schwellenform mehrere, vorzugsweise zwei bis acht, nebeneinander liegende Betonschwellen hergestellt werden. Auf diese Weise kann eine größere Anzahl von Betonschwellen gleichzeitig hergestellt werden. Weitere Verfahrensmerkmale sind in den Unteransprüchen beschrieben.

Weitere Vorteile und Einzelheiten der Erfindung werden anhand von Ausführungsbeispielen unter Bezugnahme auf die Figuren beschrieben. Die Figuren sind schematische Darstellungen und zeigen:
- Fig. 1A: einen Spannstahl, der bei dem erfindungsgemäßen Verfahren verwendet wird;
- Fig. 1B: eine Schwellenform in einer geschnittenen Seitenansicht mit eingesetzten Spannstählen;
- Fig. 1C: einen Ausschnitt einer Vorderansicht der Schwellenform von Fig. 1B;
- Fig. 1D: einen Ausschnitt einer Draufsicht der Schwellenform von Fig. 1B;
- Fig. 2A: eine Seitenansicht einer Betonschwelle;
- Fig. 2B: eine Draufsicht der Betonschwelle von Fig. 2A;
- Fig. 2C: eine Vorderansicht der Betonschwelle von Fig. 2A,
- Fig. 3A bis 3C: ein weiteres Ausführungsbeispiel einer Betonschwelle; und
- Fig. 4A und 4B: weitere Ausführungsbeispiele von Betonschwellen.

Fig. 1A zeigt einen Spannstahl 1, der an einem Ende einen Ankerbolzen 2 aufweist, um den Spannstahl 1 in einer Schwellenform zu befestigen. An dem anderen Ende des Spannstahls 1 befindet sich ein Spannbolzen 3, der ein Gewinde aufweist, auf das eine Mutter 4 geschraubt ist.

Fig. 1B zeigt eine Schwellenform 5 in einer teilweise geschnittenen Seitenansicht. In der Schwellenform 5 sind mehrere Spannstähle 1 über Ankerbolzen 2 und Spannbolzen 3 befestigt. Die Innenkontur 6 der Schwellenform 5 ist an die Form der herzustellenden Betonschwelle angepasst. Für unterschiedliche Betonschwellen werden unterschiedliche Schwellenformen verwendet oder die Schwellenformen können durch Formeninlays oder Blecheinsätze verändert werden. Wie am besten in Fig. 1D zu sehen ist, können in der Schwellenform 5 mehrere nebeneinander angeordnete Betonschwellen in einem Arbeitsgang hergestellt werden. Die Ankerbolzen 2 und die Spannbolzen 3 stützen sich jeweils an den Stirnseiten der Schwellenform 5 ab. Das Spannen der Spannstähle 1 erfolgt durch gleichzeitiges Ziehen der Spannbolzen 3, die durch Drehen der Muttern 4 gleichzeitig fixiert werden. In dem dargestellten Ausführungsbeispiel weist jede Betonschwelle acht Spannstähle auf, die in zwei übereinander liegenden Reihen mit je vier Spannstählen 1 angeordnet sind.

Bei der Herstellung der Betonschwellen werden zunächst die Spannstähle 1 in die Schwellenform 5 eingesetzt. Anschließend erfolgt das gleichzeitige Spannen der Spannstähle 1, wobei jeder Spannstahl 1 einzeln gespannt wird. Danach wird der flüssige Beton in die Schwellenform 5 eingefüllt und durch Rütteln verdichtet. Das Aushärten erfolgt von selbst, es kann jedoch durch Wärmezufuhr beschleunigt werden. Die fertige Betonschwelle kann anschließend entformt werden.

Die Fig. 2A bis 2C, 3A bis 3C, 4A und 4B zeigen jeweils Ausführungsbeispiele von Betonschwellen, die nach dem beschriebenen Verfahren hergestellt worden sind. Die Betonschwellen 7, 8 sind symmetrisch aufgebaut. An einen mittleren, ebenen Abschnitt 9 auf der Oberseite der Betonschwelle 7 schließt sich seitlich jeweils ein schräger Abschnitt 10 an, an den ein geringfügig geneigter Abschnitt 11 angrenzt, dessen Neigung in dem dargestellten Ausführungsbeispiel etwa 1:40 beträgt. Daran schließt sich ein schräger Abschnitt 12 an, der Endbereich 13 der Betonschwelle 7 ist eben. Die Betonschwelle 7 weist acht Spannstähle 1 auf. Wie am besten in Fig. 2B zu sehen ist, ist die Betonschwelle 7 in ihrem mittleren Bereich seitlich eingeschnürt. Das Schienenauflager der Betonschwelle 7 weist eine untere Breite von etwa 320 bis 380 mm auf.

Die in dem Fig. 3A bis 3C gezeigte Betonschwelle 8 weist im Wesentlichen denselben Aufbau wie die in den Fig. 2A bis 2C gezeigte Betonschwelle auf. Da beide Betonschwellen 7, 8 jeweils acht eingebettete Spannstähle aufweisen, sind sie in der Lage, hohe Achslasten aufzunehmen.

Ein weiteres Ausführungsbeispiel einer Betonschwelle, die nach dem beschriebenen Verfahren hergestellt worden ist, ist in Fig. 4A in einer geschnittenen Ansicht gezeigt. Die Betonschwelle 14 weist fünf Spannstähle auf, von denen vier wie die Eckpunkte eines Quadrats und ein fünfter Spannstahl in der Mitte angeordnet ist. Ein weiteres Ausführungsbeispiel einer Betonschwelle ist in Fig. 4B in einer geschnittenen Ansicht gezeigt. Die Betonschwelle 15 weist ebenfalls fünf Spannstähle auf, von denen drei in der unteren Reihe und zwei in der oberen Reihe angeordnet sind, wobei die Spannstähle der unteren und der oberen Reihe jeweils versetzt zueinander angeordnet sind.

## Patentansprüche

1. Verfahren zur Herstellung einer Betonschwelle (7, 8, 14, 15) im Umlaufverfahren, umfassend die folgenden Schritte:
- Einsetzen von Spannstählen (1) in eine Schwellenform (5), die sich kontinuierlich im Umlauf befindet,
- gleichzeitiges automatisiertes Spannen der einzelnen Spannstähle (1),
- Einfüllen von Beton in die Schwellenform (5),
- Aushärtenlassen des Betons,
- Entformen der Betonschwelle (7, 8, 14, 15),
**dadurch gekennzeichnet, dass** für eine Betonschwelle (7, 8, 14, 15) mehr als vier, insbesondere fünf bis acht, Spannstähle (1) verwendet werden, wobei die Spannstähle (1) einzeln aber dennoch gleichzeitig gespannt werden, indem jeder Spannstahl (1) an einem Ende über einen Ankerbolzen (2) und am anderen Ende über einen Spannbolzen (3) in der Schwellenform (5) befestigt wird und das Spannen der Spannstähle (1) durch gleichzeitiges Ziehen der einzelnen Spannbolzen (3) erfolgt.

2. Verfahren nach Anspruch 1, **dadurch gekennzeichnet, dass** beide Enden eines Spannstahls (1) ein Gewinde aufweisen und ein Ende in einem Ankerbolzen (2) verankert wird und das andere Ende mit einem Spannbolzen (3) gespannt und mittels Spindelmuttern (4) fixiert wird, die sich an der Schwellenform (5) abstützen.

3. Verfahren nach Anspruch 1 oder 2, **dadurch gekennzeichnet, dass** Spannstähle (1) mit gerippter Oberfläche verwendet werden.

4. Verfahren nach Anspruch 1 oder 2, **dadurch gekennzeichnet, dass** Spannstähle (1) mit profilierter Oberfläche verwendet werden.

5. Verfahren nach Anspruch 1 oder 2, **dadurch gekennzeichnet, dass** Spannstähle (1) mit glatter Oberfläche und Endverankerung verwendet werden.

6. Verfahren nach einem der vorangehenden Ansprüche, **dadurch gekennzeichnet, dass** in einer Schwellenform (5) mehrere, vorzugsweise zwei bis acht nebeneinander angeordnete Betonschwellen (7) hergestellt werden.

7. Verfahren nach einem der vorangehenden Ansprüche, **dadurch gekennzeichnet, dass** bei einer Betonschwelle (7) mit acht Spannstählen (1) zwei übereinander angeordnete Reihen mit je vier Spannstählen (1) verwendet werden.

8. Verfahren nach einem der vorangehenden Ansprüche, **dadurch gekennzeichnet, dass** die Spannstähle (1) bei einer fünf Spannstähle (1) aufweisenden Betonschwelle (14) wie die Eckpunkte eines Quadrats mit einem Mittelpunkt oder unsymmetrisch angeordnet sind.

9. Verfahren nach einem der vorangehenden Ansprüche, **dadurch gekennzeichnet, dass** die Spannstähle (1) vor dem Entformen der Betonschwelle (7) gleichzeitig, für jeden Spannstahl (1) einzeln, entspannt werden.

## Claims

1. Method for producing a concrete sleeper (7, 8, 14, 15) by the circulatory method, comprising the following steps:
- insertion of tensioning steel bars (1) into a sleeper mould (5) which is in continuous circulation,
- simultaneous automated tensioning of the individual tensioning steel bars (1),
- introduction of concrete into the sleeper mould (5),
- hardening of the concrete,
- removal of the concrete sleeper (7, 8, 14, 15) from the mould,
**characterized in that** more than four, in particular five to eight, tensioning steel bars (1) are used for a concrete sleeper (7, 8, 14, 15), the tensioning steel bars (1) being tensioned individually, but nevertheless simultaneously, **in that** each tensioning steel bar (1) is fastened in the sleeper mould (5) at one end via a tie bolt (2) and at the other end via a tension bolt (3), and the tensioning of the tensioning steel bars (1) taking place by the individual tensioning bolts (3) being pulled simultaneously.

2. Method according to Claim 1, **characterized in that** both ends of a tensioning steel bar (1) have a thread, and one end is anchored in a tie bolt (2) and the other end is tensioned by means of a tension bolt (3) and is fixed by means of spindle nuts (4) which are supported on the sleeper mould (5).

3. Method according to Claim 1 or 2, **characterized in that** tensioning steel bars (1) having a ribbed surface are used.

4. Method according to Claim 1 or 2, **characterised in that** tensioning steel bars (1) having a profiled surface are used.

5. Method according to Claim 1 or 2, **characterized in that** tensioning steel bars (1) having a smooth surface and end anchoring are used.

6. Method according to one of the preceding claims, **characterized in that** a plurality of, preferably two to eight concrete sleepers (7) arranged next to one another are produced in a sleeper mould (5).

7. Method according to one of the preceding claims, **characterized in that**, in a concrete sleeper (7) having eight tensioning steel bars (1), two rows arranged one above the other and each having four tensioning steel bars (1) are used.

8. Method according to one of the preceding claims, **characterized in that**, in a concrete sleeper (14) having five tensioning steel bars (1), the tensioning steel bars (1) are arranged in the same way as the corner points of a square with a centre point or asymmetrically.

9. Method according to one of the preceding claims, **characterized in that**, before the concrete sleeper (7) is removed from the mould, the tensioning steel bars (1) are simultaneously detensioned individually for each tensioning steel bar (1).

## Revendications

1. Procédé de fabrication en boucle d'une traverse de chemin de fer (7, 8, 14, 15) en béton, le procédé comportant les étapes suivantes :
insertion d'aciers de traction (1) dans un moule (5) à traverses circulant en boucle permanente,
tension automatique simultanée des différents fers de traction (1),
versage de béton dans le moule (5) à traverses,
durcissement du béton et
démoulage de la traverse (7, 8, 14, 15) en béton, **caractérisé en ce que**
plus de quatre et en particulier cinq à huit fers de traction (1) sont utilisés pour une traverse (7, 8, 14, 15) en béton,
**en ce que** les fers de traction (1) sont serrés séparément mais simultanément par le fait que chaque fer de traction (1) est fixé dans le moule (5) à traverse à une extrémité par un goujon d'ancrage (2) et à l'autre extrémité par un goujon de traction (3) et
**en ce que** la traction des fers de traction (1) s'effectue en titrant simultanément les différents boulons de traction (3).

2. Procédé selon la revendication 1, **caractérisé en ce que** les deux extrémités d'un fer de traction (1) présentent un filet et **en ce qu'**une extrémité est ancrée dans un goujon d'ancrage (2), l'autre extrémité étant serrée à l'aide d'un goujon de traction (3) et étant fixée au moyen d'écrous filetés (4) qui s'appuient sur le moule (5) à traverse.

3. Procédé selon les revendications 1 ou 2, **caractérisé en ce qu'**il utilise des fers de traction (1) à surface nervurée.

4. Procédé selon les revendications 1 ou 2, **caractérisé en ce que** les fers de traction (1) sont dotés d'une surface profilée.

5. Procédé selon les revendications 1 ou 2, **caractérisé en ce qu'**il utilise des fers de traction (1) à surface lisse et ancrage d'extrémité.

6. Procédé selon l'une des revendications précédentes, **caractérisé en ce que** plusieurs et de préférence deux à huit traverses (7) en béton disposées les unes à côté des autres sont réalisées dans un moule (5) à traverses.

7. Procédé selon l'une des revendications précédentes, **caractérisé en ce que** lorsqu'une traverse (7) en béton présente huit fers de traction (1), deux rangées superposées comptant chacune quatre fers de traction (1) sont utilisées.

8. Procédé selon l'une des revendications précédentes, **caractérisé en ce que** lorsqu'une traverse (14) en béton présente cinq fers de traction (1), les fers de traction (1) sont disposés aux sommets d'un carré et en son centre ou sont disposés de manière asymétrique.

9. Procédé selon l'une des revendications précédentes, **caractérisé en ce que** les fers de traction (1) sont détendus séparément pour chaque fer de traction (1) avant le démoulage de la traverse (7) en béton.
